# FASCICULE DE BREVET EUROPEEN

(11) **EP 0 833 008 B1**
(45) Date de publication et mention de la délivrance du brevet: **28.08.2002**
(21) Numéro de dépôt: 97402274.1
(22) Date de dépôt: 30.09.1997
(51) Int. Cl.: E01B 3/00, E01B 3/28, E01B 3/46, E01B 9/68, E01B 19/00

(54) **Semelle sous traverse pour protection du ballast**
Unterlage unter einer Schwelle als Schutz zum Bettungsmaterial
Pad underneath a sleeper for protection to ballast

(30) Priorité: 30.09.1996 FR 9611872
(43) Date de publication de la demande: 01.04.1998
(73) Titulaire: SOCIETE POUR L'ETANCHEITE, LES REVETEMENTS ET LES PROTECTIONS, 69830 Saint Georges de Reneins (FR); ALLEVARD, F-92210 Saint-Cloud (FR)
(72) Inventeur: Ollier, Daniel, 69830 Saint Georges de Reneins (FR); Cailliau, Joel, 59155 Faches (FR)
(74) Mandataire: Busnel, Jean-Benoît

(56) Documents cités:
- EP-A- 0 440 597
- EP-A- 0 465 390
- EP-A- 0 733 738
- FR-A- 2 511 405
- GB-A- 2 207 693

## Description

La présente invention concerne une semelle pour traverse de chemin de fer et son utilisation.

Ces semelles forment des filtres vibratoires, destinés à atténuer l'intensité des efforts transmis au ballast par le rail et la traverse et qui sont susceptibles de l'endommager.

Il existe déjà des semelles constituées d'un revêtement de la face inférieure de la traverse en béton.

Cependant, ce revêtement ne peut être appliqué sur le béton que lorsque ce dernier est parfaitement sec, ce qui suppose une période d'attente après le démoulage et donc un premier stockage suivi, après revêtement, d'un second stockage.

Or, toutes ces phases de stockage et de déstockage sont laborieuses et onéreuses.

En outre, ce revêtement est très sensible au pelage, en particulier sur les bords de la traverse.

La présente invention a pour but de résoudre les problèmes techniques précédents de manière satisfaisante.

Ce but est atteint, selon l'invention, au moyen d'une semelle pour traverse de chemin de fer en béton,
caractérisée en ce qu'elle comprend, d'une part, une plaque de support dont la face supérieure noyée dans ledit béton est pourvue de moyens d'accrochage dans la traverse et de moyens d'échappement de l'air inclus dans ladite traverse lors de la coulée du béton et, d'autre part, un revêtement élastomère solidaire d'au moins la face inférieure de ladite plaque.

Selon un premier mode de réalisation, lesdits moyens d'accrochage sont constitués de protubérances réalisées sur la face supérieure de ladite plaque.

Selon un autre mode de réalisation, lesdits moyens d'échappement de l'air inclus sont constitués de conduits traversant ladite plaque.

De préférence, les extrémités desdits conduits sont évasées.

Selon une variante, lesdits conduits sont réalisés à l'intérieur des protubérances.

Selon une caractéristique avantageuse du mode de réalisation ci-dessus, lesdites protubérances sont constituées d'un corps central sensiblement cylindrique surmonté d'une tête élargie à profil tronconique.

Selon une autre caractéristique, le pourtour dudit revêtement élastomère est replié et fixé à la périphérie de la face supérieure de la plaque de support.

Selon encore une autre caractéristique, le bord périphérique de la plaque de support est en forme de spatule.

La semelle de l'invention est incorporée à la traverse lors de la fabrication.

Un autre objet de l'invention réside dans l'utilisation de la semelle précédente pour réaliser une voie de chemin de fer.

Les traverses en béton étant généralement réalisées en position inversée dans des moules, c'est-à-dire avec leur face inférieure orientée vers le haut, il est particulièrement aisé d'ancrer la semelle dans la traverse dès que la coulée du béton est achevée.

De plus, la liaison mécanique entre la traverse et la semelle est très résistante et est d'autant plus forte que l'air provenant des inclusions qui est susceptible d'être emprisonné entre la semelle et la traverse, est évacué.

La combinaison entre les moyens d'accrochage et les moyens d'échappement de l'invention permet donc d'obtenir un contact uniforme de la face supérieure de la semelle avec le béton de la traverse sur toutes les surfaces en regard.

L'invention sera mieux comprise à la lecture de la description qui va suivre, accompagnée des dessins sur lesquels :
- la figure 1 représente une vue latérale en coupe d'un mode de réalisation de la semelle de l'invention assemblée sur une traverse,
- la figure 2 représente une vue de dessus de la semelle de l'invention selon le mode de réalisation de la figure 1,
- la figure 3 représente une vue latérale de détail de la semelle selon le mode de réalisation des figures 1 et 2,
- la figure 4 représente une vue latérale de détail en coupe de la semelle de l'invention selon une variante de réalisation,
- la figure 5 représente une vue latérale de détail d'un autre mode de réalisation de la semelle de l'invention.

La figure 1 représente une traverse T de chemin de fer équipée de la semelle S de l'invention.

La traverse T est réalisée en béton B et est garnie, sur toute ou partie de sa longueur en partie basse, de la semelle S qui affleure la face inférieure.

La semelle S est constituée, d'une part d'une plaque de support 1, dont la face supérieure la est noyée dans le béton de la traverse T, et, d'autre part, d'un revêtement élastomère 2 solidaire d'au moins la face inférieure 1b de la plaque 1.

La plaque de support 1 est pourvue de moyens d'accrochage dans le béton de la traverse T et de moyens d'échappement de l'air inclus dans la traverse T lors de la coulée du béton B.

Les moyens d'accrochage sont ici réalisés sous forme de protubérances 11 réalisées sur la face supérieure de la plaque 1.

Les protubérances 11 sont constituées d'un corps central 11a sensiblement cylindrique surmonté d'une tête 11b élargie à profil sensiblement tronconique de façon à renforcer l'ancrage.

Dans le mode de réalisation des figures 2 et 3, les moyens d'échappement de l'air sont réalisés sous forme de conduits ou d'orifices 10 traversant la plaque 1.

Sur ces mêmes figures, le pourtour du revêtement 2 est replié et fixé à la périphérie de la face supérieure la de la plaque de support 1, ce qui réduit les risques de pelage.

Dans le mode de réalisation de la figure 4, les conduits 10 sont ménagés à l'intérieur et de préférence au centre des protubérances 11.

Dans ce cas, le revêtement 2 peut garnir également les parois des conduits 10. Pour optimiser l'évacuation de l'air par les conduits 10 leurs extrémités interne 10a et externe 10b sont évasées.

Dans le mode de réalisation de la figure 5, le bord périphérique 1c de la plaque de support 1 est en forme de spatule, ce qui, tout en améliorant l'ancrage de la semelle, supprime tout risque de pelage du revêtement 2.

## Revendications

1. Semelle pour traverse (T) de chemin de fer en béton (B) **caractérisée en ce qu'**elle comprend, d'une part, une plaque de support (1) dont la face supérieure (1a) noyée dans ledit béton (B) est pourvue de moyens d'accrochage (11) dans la traverse (T) et de moyens d'échappement (10) de l'air inclus dans ladite traverse (T) lors de la coulée du béton (B) et, d'autre part, un revêtement élastomère (2) solidaire d'au moins la face inférieure (1b) de ladite plaque (1).

2. Semelle selon la revendication 1, **caractérisée en ce que** lesdits moyens d'accrochage sont constitués de protubérances (11) réalisées sur la face supérieure (1a) de ladite plaque (1).

3. Semelle selon la revendication 1 ou 2, **caractérisée en ce que** lesdits moyens d'échappement de l'air inclus sont constitués de conduits (10) traversant ladite plaque (1).

4. Semelle selon la revendication 3, **caractérisée en ce que** les extrémités (10a,10b) desdits conduits (10) sont évasées.

5. Semelle selon les revendications 2 et 3, **caractérisée en ce que** lesdits conduits (10) sont réalisés à l'intérieur des protubérances (11).

6. Semelle selon l'une des revendications 2 ou 5, **caractérisée en ce que** lesdites protubérances (11) sont constituées d'un corps central (11a) sensiblement cylindrique surmonté d'une tête (11b) élargie à profil tronconique.

7. Semelle selon l'une des revendications précédentes, **caractérisée en ce que** le pourtour dudit revêtement élastomère (2) est replié et fixé à la périphérie de la face supérieure (1a) de la plaque de support (1).

8. Semelle selon l'une des revendications précédentes, **caractérisée en ce que** le bord périphérique (1c) de la plaque de support (1) est en forme de spatule.

9. Utilisation de la semelle selon l'une des revendications précédentes pour réaliser une voie de chemin de fer.

## Patentansprüche

1. Fußplatte für eine Eisenbahnschwelle (T) aus Beton (B), **dadurch gekennzeichnet, dass** er einerseits eine Stützplatte (1) umfasst, deren Oberseite (1a), die in dem Beton (B) eingeschlossen ist, mit Mitteln der Verankerung (11) in der Eisenbahnschwelle (T) und mit Ableitmitteln (10) für Luft, die in der Eisenbahnschwelle (T) beim Giessen des Betons (B) eingeschlossen wird, versehen ist, und andererseits einen Überzug aus Elastomer (2), der mit mindestens der Unterseite (1b) der Platte (1) verbunden ist.

2. Fußplatte nach Anspruch 1, **dadurch gekennzeichnet, dass** die Verankerungsmittel aus Vorsprüngen (11) bestehen, die auf der Oberseite (1a) der Platte (1) ausgestaltet sind.

3. Fußplatte nach Anspruch 1 oder 2, **dadurch gekennzeichnet, dass** die Ableitmittel für eingeschlossene Luft aus Leitungen (10) bestehen, die durch die Platte (1) hindurchgehen.

4. Fußplatte nach Anspruch 3, **dadurch gekennzeichnet, dass** die Enden (10a, 10b) der Leitungen (10) konisch erweitert sind.

5. Fußplatte nach den Ansprüchen 2 und 3, **dadurch gekennzeichnet, dass** die Leitungen (10) innerhalb der Vorsprünge (11) ausgestaltet sind.

6. Fußplatte nach einem der Ansprüche 2 oder 5, **dadurch gekennzeichnet, dass** die Vorsprünge (11) aus einem zentralen Körper (11a) bestehen, der im wesentlichen zylindrisch ist und auf den ein vergrößerter Kopf (11b) aufgesetzt ist, der ein kegelstumpfartiges Profil aufweist.

7. Fußplatte nach einem der vorhergehenden Ansprüche, **dadurch gekennzeichnet, dass** der äußere Rand des Überzugs aus Elastomer (2) umgelegt ist und an der Oberfläche (1a) der Umfangsseiten der Stützplatte (1) befestigt ist.

8. Fußplatte nach einem der vorhergehenden Ansprüche, **dadurch gekennzeichnet, dass** der umfangsseitige Rand (1c) der Stützplatte (1) eine Spachtelform aufweist.

9. Verwendung der Fußplatte nach einem der vorhergehenden Ansprüche zum Herstellen einen Schienenstrangs.

## Claims

1. Pad for a railway sleeper (T) made of concrete (B) **characterised in that** it comprises, on the one hand, a support plate (1), the upper face (1a) of which, embedded in said concrete (B), is provided with means (11) for fixing into the sleeper (T) and means (10) for releasing the air included in said sleeper (T) when the concrete (B) was cast and, on the other hand, an elastomeric coating (2) integral with at least the lower face (1b) of said plate (1).

2. Pad according to Claim 1, **characterised in that** said fixing means are constituted by protuberances (11) made on the upper face (1a) of said plate (1).

3. Pad according to Claim 1 or 2, **characterised in that** said means for releasing the included air are constituted by conduits (10) passing through said plate (1).

4. Pad according to Claim 3, **characterised in that** the ends (10a, 10b) of said conduits (10) are flared.

5. Pad according to Claims 2 and 3, **characterised in that** said conduits (10) are made within the protuberances (11).

6. Pad according to one of Claims 2 or 5, **characterised in that** said protuberances (11) are constituted by a substantially cylindrical central body (11a) topped by a widened head (11b) with a profile shaped like a truncated cone.

7. Pad according to one of the preceding claims, **characterised in that** the perimeter of said elastomeric coating (2) is folded up and fixed to the periphery of the upper face (1a) of the support plate (1).

8. Pad according to one of the preceding claims, **characterised in that** the peripheral edge (1c) of the support plate (1) is shaped like a spatula.

9. Use of the pad according to one of the preceding claims to produce a railway track.
